# EUROPÄISCHE PATENTSCHRIFT

(11) **EP 0 134 754 B1**
(45) Veröffentlichungstag und Bekanntmachung des Hinweises auf die Patenterteilung: **25.05.1988**
(21) Anmeldenummer: 84810335.4
(22) Anmeldetag: 06.07.1984
(51) Int. Cl.: B65B 65/02, B65B 51/30

(54) **Verfahren und Vorrichtung zum Antrieb der Siegelelemente einer Verpackungsmaschine**
Method and device for driving the sealing elements of a packaging machine
Procédé et dispositif pour l'entraînement des éléments de scellage d'une machine d'emballage

(30) Priorität: 29.07.1983 CH 4177/83
(43) Veröffentlichungstag der Anmeldung: 20.03.1985
(73) Patentinhaber: SIG Schweizerische Industrie-Gesellschaft, 8212 Neuhausen am Rheinfall (CH)
(72) Erfinder: Kopp, Georg, CH-8448 Uhwiesen (CH)
(74) Vertreter: White, William (CH)

(56) Entgegenhaltungen:
- CH-A- 292 941
- FR-A- 1 309 682

## Beschreibung

Die vorliegende Erfindung betrifft ein Verfahren zum Antrieb der Siegelelemente einer Verpackungsmaschine gemäss dem Oberbegriff des unabhängigen Patentanspruchs 1 sowie eine Vorrichtung zur Durchführung des Verfahrens gemäss dem Oberbegriff des Patentanspruchs 2.

Bei Verpackungsmaschinen, mit denen gefüllte Beutel hergestellt werden, besteht ein Bedarf zur Veränderung der Beutelgrösse und damit auch der Menge des abgepackten Gutes.

Eine solche Aufgabe wurde schon durch eine Maschine gemäss der GB-A 904 519 gelöst. Bei dieser Maschine werden zwei Bahnen eines Verpackungsmaterials über Formschultern einer Siegelstation zugeführt. Die Siegelstation wird durch zwei gegeneinander hin und voneinander weg bewegliche Siegelwalzen gebildet, die je zwei Randpartien zur Bildung der Längsnähte und quer dazu verlaufende Quersiegelbalken aufweisen. Wenn das Siegelwalzenpaar gegeneinander , gepresst wird, werden Beutel einer bestimmten Länge gebildet. Steuermittel dienen zum Abheben der Walzen voneinander, damit kann die Beutellänge verändert werden. Für heissiegelfähige Folien müssten aber die Siegelwalzen auf relativ hohen Temperaturen gehalten werden, damit dichte Nähte erzeugt werden können. Dies kann bei Zuckerprodukten eine Karamelisierung bewirken.

In der US-A 4 291 520 sind im Gegensatz zu obigem, zwei getrennte Siegelstellen für Längsnähte und Quernähte vorgesehen. Der Abzug des SChlauches erfolgt mittels eines separaten Förderantriebes. Die Quersiegelbacken werden gesondert angetrieben und folgen dem Beutel auf einem Teil des Weges. Wenn der Abzug des Schlauches intermittierend erfolgen soll, so hat dies einen grossen Einfluss auf die Heizleistung der Längssiegelung, weil das Folienmaterial dabei ungleichmässig durch die Siegelstelle bewegt wird und damit unterschiedlich gewärmte Stellen bildet. Anderseits können die Beutellängen relativ einfach verändert werden, indem nämlich die Fördergeschwindigkeit des Abzuges verändert wird. Nachteilig ist jedoch die Synchronisation aller drei Teile, nämlich die Steuerung der Längssiegelmittel, der Abzugsvorrichtung und die Bewegung der Quersiegelbacken bei Veränderung der Beutellänge.

Die Aufgabe der vorliegenden Erfindung besteht demgemäss in der Schaffung eines Antriebes für die Siegelelemente bei einfacher Einstellung und Veränderung der Beutellänge.

Erfindungsgemäss wird dies durch ein Verfahren erreicht, das durch die Merkmale im kennzeichnenden Teil des unabhängigen Patentanspruchs 1 gekennzeichnet ist. Die Vorrichtung zur Durchführung des Verfahrens ist im Patentanspruch 2 gekennzeichnet.

Ein Ausführungsbeispiel der Erfindung wird nachfolgend anhand der Zeichnung erläutert. Es zeigen :
Fig. 1 eine schematische Darstellung einer Verpackungsmaschine zur Herstellung von gefüllten Einzelbeuteln,
Fig. 2 eine perspektivische Darstellung des Antriebes zur Durchführung des Verfahrens nach der Erfindung, und
Fig. 3 eine Schnittansicht der Partie zur Verstellung der Beutellänge.

An der Verpackungsmaschine gemäss Fig. 1 lassen sich folgende Teile erkennen : Der Einfülltrichter 1 mit Rührflügel 2 und Förderschnecke 3 mit dem Einfülldorn 4. Darunter befinden sich die Siegelstation 5 mit dem im Aufriss gezeichneten Siegelwalzenpaar 6 ; den Längsschneidern 7 und den stromaufwärtig angeordneten Umlenkwalzen 8. Weiter stromabwärts der Siegelstation 5 befindet sich die Querheizung 9 mit den Trennmessern 10 mit ihrem Antrieb 11 für eine oszillierende Bewegung, wie dies durch strichlierte Linien angedeutet ist, Details für diesen Antrieb können beispielsweise der genannten US-A 4 291 520 entnommen werden. Die einzeln anfallenden gefüllten Beutel B werden mittels einer Zange 12 gefasst und auf ein Transportband 13 abgelegt..

Die Teilung des bandförmigen Verpackungsmaterials V in zwei Teilbahnen V1 und V2 kann gemäss der CH-A 416 434 erfolgen. Zur Vereinfachung der Zeichnung sind die hinter dem Einfülltrichter 1 befindliche Vorratsrolle und das Trennmesser nicht dargestellt. Die beiden Teilbahnen V1, V2 werden nach dem Trennen über eine erste Führungswalze 14, eine zweite Führungswalze 15 und zwei dritte Führungswalzen 16 in gegenläufige Bahnen B1, B2 gebracht.

Von den Führungswalzen 8 weg gelangen die Bänder der Bahnen B1 und B2 zu dem Siegelscheibenpaar 6. Der Hohldorn 4 ist für ein bestimmtes Einfüllgut ausgebildet, wie jedem Fachmann Jeicht verständlich sein dürfte. Durch den Hohldorn 4 kann das beispielsweise durch Wägen abgemessene Füllgut vom Fülltrichter 1a in freiem Fall in den Beutel gelangen.

In Fig. 2 sind die zwei Bahnen B1, B2 angedeutet, wie sie in die Längssiegelwalzen 6 einlaufen. Dabei wurde zur besseren Darstellung der Antriebsmittel auf die korrekterweise in Fig. 1 dargestellte Umschlingung der Siegelwalzen 6 verzichtet. Die beiden Siegelwalzen 6 sind mittels eines Zahnradpaares 17 miteinander gekoppelt, so dass sie zusammen, aber gegenläufig gedreht werden.

Die Quersiegelbacken 9 sind nur angedeutet, dabei ist der Antrieb zum Oeffnen und Schliessen der Backen weggelassen, insbesondere weil dieser für die Erfindung nicht wesentlich und jedem Fachmann bekannt ist.

Die Achse 20 der einen Siegelwalze 6 trägt in ihrer Verlängerung 21 zwei auf Freilaufanordnungen 22, 23 gehalterte Zahnräder 24, 25.. Die Freilaufanordnungen sind ebenfalls gut bekannte Maschinenelemente, wie sie beispielsweise durch die Stieber Division der Borg-Warner Corporation unter der Bezeichnung NSS in den Handel gebracht werden. Damit sind beide Zahnräder 24, 25 in derselben Drehrichtung gemäss Pfeil A mit der Verlängerung 21 starr gekoppelt und drehen sie in der Drehrichtung gemäss Pfeil B im Leerlauf.

Zwei Zahnstanger 30, 31 sind gabelartig mit einem gemeinsamen Träger 32 einstückig verbunden. An diesem Träger 32 ist ein zweiarmiger Hebel 33 mit dem einen Ende drehbar angelenkt. Dieser zweiarmige Hebel 33 ist etwa mittig mit einer Welle 34, die am Gestell, der Verpackungsmaschine drehbar gelagert ist, starr verbunden. Am gegenüberliegenden Ende 35' des genannten zweiarmigen Hebels 33 ist eine Pleuelstange 36 eines Exzenterantriebes 37 angelenkt.

Der Träger 32 ist in einem Führungsblock 38 für eine translatorische Hin- und Herbewegung geführt.

Ein Zahnrad 25 kämmt direkt mit der einen Zahnstange 31 und das andere Zahnrad 24 ist über ein Freilaufzahnrad 26 mit der anderen Zahnstange 30 im Eingriff. Infolge des gleichartigen Aufbaus der Zahnräder 24, 25 mit ihren Freilaufanordnungen 22, 23 und dem Zwischenzahnrad 26 bewirkt eine Bewegung der Zahnstange 30 in Richtung des Pfeiles C eine Arbeitsdrehung des Zahnrades 24 in Richtung des Pfeiles A. In der Gegenbewegung gemäss Pfeil D der Zahnstange 30 dreht das Zahnrad 24 frei.

Umgekehrt bewirkt eine Bewegung .der Zahnstange 31 in Richtung des Pfeiles E eine Drehung des Zahnrades 25 in Richtung des Pfeiles B also eine Leerlaufbewegung. Hingegen wird eine Bewegung der Zahnstange 31 in Richtung des Pfeiles F auf die Verlängerung 21 übertragen. Zum leichteren Verständnis wurden Pfeile, die eine Drehung der Verlängerung 21 und mittels der Welle 20 eine Drehung der Siegelwalzen 6 bewirken, also die Pfeile A, C, F, ausgefüllt dargestellt.

Die Pfeile für Drehrichtungen, die keine Drehung der Siegelwalzen 6 verursachen, also die Pfeile B, D, E, sind dagegen als leere Dreiecke dargestellt. Diese Anordnung bewirkt somit eine zweistufige Drehung der Siegelwalzen 6, nämlich eine erste Stufe bei der Bewegung in Richtung des Pfeiles C und eine zweite Stufe bei der Bewegung in Richtung des Pfeiles F.

Die Quersiegelbacken 9 sind über einen Hebelarm 39 mit der Welle 34 verbunden, so dass auf dieselben die Bewegung des Exzenterantriebes 37 übertragen wird. Während somit die Längssiegelwalzen 6 die Beutel bei jeder Umdrehung des Antriebes um einen bestimmten Betrag weiterschieben, führen die Quersiegelbacken 9 eine hin- und hergehende Bewegung aus. Mit der in Fig. 2 dargestellten Anordnung ist der Hub der Quersiegelbacken 9 etwa gleich wie der Hub der Zahnstangen, so dass der Vorschub der Beutel etwa auf das Doppelte des Hubes der Quersiegelbacken eingestellt werden kann.

Bei dieser Darstellung ist der Antrieb 11 (Fig. 1) für die Oeffnungs- und Schliessbewegung der Quersiegelbacken 9 mit den Trennmessern 10 nicht dargestellt.

Der Exzenterantrieb 37 besteht aus einer Riemenscheibe 40, die mittels eines Treibriemens 41 von einem nicht dargestellten Motor aus angetrieben ist. Zur Aenderung der Beutellänge braucht somit nur der Hub des Exzenterantreibes 37 verstellt zu werden. Dazu kann in der Riemenscheibe 40 ein radialer Schlitz 42 (Fig. 3) vorgesehen sein, so dass mittels Schraube 43 und Mutter 44 der Angriffspunkt der Pleuelstange 36 radial verändert werden kann.

Mittels einer Lichtschranke 50 können Markierungen 51 an den Beuteln überwacht werden. Ueber einen nicht dargestellten Verstärker und mögliche weitere elektronische Mittel zur Steuerung, die ebenfalls gut bekannt sind, wird ein Elektromagnet 52 betätigt, dessen Anker 53 einen Abtasthebel 54 unterstützt. Dieser Abtasthebel 54 ist mittels einer Feder 55 gegen eine Kurvenscheibe 56 hin vorgespannt, die mittels einer Welle 58 starr mit der Riemenscheibe 40 verbunden ist. Wenn also die Lichtschranke kein Signal einer Markierung 51 abgibt, wird der Abtasthebel 54 freigegeben und über einen Stössel 57, der das Freilaufzahnrad 26 trägt, wird dieses nach unten gezogen. Damit wird das Zahnrad 24 um einen geringen Betrag in Richtung des Pfeiles A gedreht und die Markierung 51 wird um die entsprechende Strecke nach unten geschoben. Dieser Vorgang kann sich bei jeder Drehung der Riemenscheibe 40 wiederholen.

## Patentansprüche

1. Verfahren zum Antrieb der Siegelelemente einer Verpackungsmaschine für die kontinuierliche Herstellung gefüllter Beutel, dadurch gekennzeichnet, dass die Siegelwalzen (6) zur Bildung der Längssiegelnähte in gleichen, jeweils einer halben Beutellänge entsprechenden Schritten in derselben Drehrichtung rotiert werden, dass die Quersiegelbacken (9) zur Bildung von Quernähten in derselben Zeit, wie für die beiden Schritte der Siegelwalzen (6) benötigt, jeweils einen Siegelhub und einen Rücklaufhub ausführen, dass die Quersiegelbacken (9) wenigstens angenähert während des gesamten Siegelhubes aneinander anliegen, und dass zur Aenderung der Beutellänge der Siegelhub und der jeder halben Beutellänge entsprechende Drehwinkel der Siegelwalzen im gleichen Verhältnis geändert werden.

2. Vorrichtung zur Durchführung des Verfahrens nach Anspruch 1, gekennzeichnet durch einen gemeinsamen Antrieb (37) für die hin- und hergehende Bewegung der Quersiegelbacken (9) und die rotierende Bewegung der Siegelwalzen (6) mittels eines mit einem Antriebshebel (33. 39) für die Quersiegelbacken (9) verbundenen, gegensinnig mit Zahnrädern (24, 25), welche mit einem Freilaufelement (22, 23) auf eine gemeinsame Antriebswelle (20, 21) für die Längssiegelwalzen (6) wirken, zusammenwirkenden Zahnstangenpaares (30, 31), und dass zur gleichsinnigen Drehung der Antriebswelle (20, 21) durch die mit den Quersiegelbacken (9) zusammen hin- und herbewegten Zahnstangenpaare (30, 31) zwischen der einen Zahnstange (30) und dem dieser zugeordneten Zahnrad (24) ein Zwischenzahnrad (26) vorhanden ist, während die andere Zahnstange (31) direkt mit dem zweiten Antriebszahnrad (25) kämmt, damit die beiden Zahnräder (24, 25) die Antriebswelle (20, 21) mit der hin- und hergehenden Bewegung der Zahnstanger immer gleichsinnig drehen.

3. Vorrichtung nach Patentanspruch 2, dadurch gekennzeichnet, dass der Antrieb (37) für die hin- und hergehende Bewegung des Zahnstangenpaares (30, 31) ein Kurbelantrieb (36, 40, 41, 42, 43, 44) ist.

4. Vorrichtung nach Patentanspruch 3, dadurch gekennzeichnet, dass der Kurbelzapfen (43, 44) des Kurbelantriebes (37) radial verstellbar ausgebildet ist.

5. Vorrichtung nach einem der Patentansprüche 2 bis 4, dadurch gekennzeichnet, dass die Kurbelstange (36) am einen Ende (35') eines zweiarmigen Hebels (33) angelenkt ist, dass der Hebel (33) wenigstens angenähert mittig drehbar gelagert ist, und dass das Zahnstangenpaar (30, 31) am anderen Ende (35) angelenkt ist.

6. Vorrichtung nach Patentanspruch 5, dadurch gekennzeichnet, dass die Drehlagerung des Hebels (33) mittels einer Drehwelle (34) erfolgt, die als Bewegungsübertrager zu einem Trägerarm (39) für die Quersiegelbacken (9) dient.

7. Vorrichtung nach Patentanspruch 2, dadurch gekennzeichnet, dass das Leerlaufzahnrad (26) an einem Stössel (57) drehbar gelagert ist, und dass der Stössel (57) mit einem wahlweise anschaltbaren Antrieb (52, 53, 54, 55, 56) gekoppelt ist.

8. Vorrichtung nach Patentanspruch 7, dadurch gekennzeichnet, dass der wahlweise anschaltbare Antrieb eine Kurvenscheibe (56) mit einem Abtasthebel (54) ist.

9. Vorrichtung nach Patentanspruch 8, dadurch gekennzeichnet, dass die Kurvenscheibe (56) starr mit dem Kurbelwellenantrieb (37) verbunden ist, und dass zur wahlweisen Anschaltung ein den Abtasthebel (54) in unwirksamer Lage halternder Magnetanker (53) vorhanden ist.

10. Vorrichtung nach Patentanspruch 9, dadurch gekennzeichnet, dass ein Lichtsteuergerät (50) vorhanden ist, das zwecks Betätigung des Magnetankers (53) auf Markierungen (51) an den Beuteln einstellbar ist.

## Claims

1. A method of driving the sealing elements of a packaging machine for the continuous production of filled packets, characterized in that the sealing rollers (6) for forming the longitudinal sealing seams are rotated in equal steps each corresponding to half the packet length in the same direction of rotation, in that the sealing jaws (9) for forming transverse seams each effect a sealing stroke and a return stroke in the same amount of time as is needed for the two steps of the sealing rollers (6), in that the transverse sealing jaws (9) lie at least approximately against each other during the whole sealing stroke, and in that, to change the packet length, the sealing stroke and the angle of rotation of the sealing rollers corresponding to each half packet length are changed in the same proportions.

2. A device for carrying out the method according to claim 1, characterized by a common drive (37) for the to-and-fro movement of the transverse sealing jaws (9) and the rotary motion of the sealing rollers (6) by means of a pair of gear racks (30, 31) connected with a drive lever (33, 39) for the transverse sealing jaws (9) and interacting in opposite directions with gears (24, 25), which, with a free-running element (22, 23) act on a common drive shaft (20, 21) for the longitudinal sealing rollers (6), and in that for same-direction rotation of the drive shaft (20, 21) by the pairs of gear racks (30, 31) moved to-and-fro together with the transverse sealing jaws (9) an intermediate gear (26) is provided between the one gear rack (30) and the gear (24) associated therewith, while the other gear rack (31) meshes directly with the second drive gear (25), so that the two gears (24, 25) always rotate the drive shaft (20, 21) in the same direction as the so-and-fro movement of the gear racks.

3. A device according to claim 2, characterized in that the drive (37) for the to-and-fro movement of the gear rack pair (30, 31) is a crank drive (36, 40, 41, 42, 43, 44).

4. A device according to claim 3, characterized in that the crank pin (43, 44) of the crank drive (37) is constructed to be radially adjustable.

5. A device according to any one of claims 2 to 4, characterized in that the-crank rod (36) is hinged to one end (35') of a two-armed lever (33), in that the lever (33) is mounted rotatably and at least approximately centrally, and in that the gear rack pair (30, 31) is hinged to the other end (35).

6. A device according to claim 5, characterized in that the rotary mounting of the lever (33) is effected by means of a rotary shaft (34), which serves as a motion transmitter to a support arm (39) for the transverse sealing jaws (9).

7. A device according to claim 2, characterized in that the idling gear (26) is mounted rotatably on a ram (57), and in that the ram (57) is coupled with a selectively connectable drive (52, 53, 54, 55, 56).

8. A device according to claim 7, characterized in that the selectively connectable drive is a cam disk (56) with a scanning lever (54).

9. A device according to claim 8, characterized in that the cam disk (56) is connected rigidly with the crankshaft drive (37), and in that for selective connection there is provided a magnet armature (53) holding the scanning lever (54) in an inoperative position.

10. A device according to claim 9, characterized in that a light control device (50) is provided, which can be adjusted to marks (51) on the packets for the purpose of operating the magnet armature (53).

## Revendications

1. Procédé pour l'entraînement des éléments de scellage d'une machine à emballer pour la fabrication continue de sachets remplis, caractérisé en ce que les cylindres de scellage (6) pour la formation de joints de scellage longitudinaux sont entraînés en rotation dans le même sens par pas égaux, correspondant chacun à une demi-longueur de sachet, en ce que les mâchoires de scellage transversal (9) pour la formation de joints transversaux effectuent chaque fois, dans le même temps que celui qui est nécessaire pour les deux pas des cylindres de scellage (6), une course de scellage et une course de retour, en ce que les mâchoires de scellage transversal (9) sont appliquées l'une contre l'autre, au moins approximativement pendant toute la course de scellage, et en ce que pour modifier la longueur des sachets, la course de scellage et l'angle de rotation des cylindres de scellage correspondant à chaque demi-longueur de sachet sont modifiés dans le même rapport.

2. Dispositif pour l'exécution du procédé selon la revendication 1, caractérisé par un mécanisme de commande commun (37) pour le mouvement de va-et-vient des mâchoires de scellage transversal (9) et le mouvement de rotation des cylindres de scellage (6), au moyen d'une paire de crémaillères (30, 31) qui sont raccordées à un levier d'entraînement (33, 39) pour les mâchoires de scellage transversal (9) et qui coopèrent en sens inverse avec des roues dentées (24, 25) qui agissent, avec un élément à roue libre (22, 23), sur un arbre d'entraînement commun (20, 21) pour les cylindres de scellage longitudinal (6), et en ce que pour la rotation dans le même sens de l'arbre d'entraînement (20, 21) par la paire de crémaillères (30, 31) effectuant ensemble un mouvement de va-et-vient avec les mâchoires de scellage transversal (9), une roue dentée intermédiaire (26) est prévue entre l'une (30) des crémaillères et la roue dentée (24) qui lui est associée, tandis que l'autre crémaillère (31) est en prise directe avec la seconde roue dentée d'entraînement (25), afin que les deux roues dentées (24, 25) fassent toujours tourner l'arbre d'entraînement (20, 21) dans le même sens avec le mouvement de va-et-vient des crémaillères.

3. Dispositif selon la revendication 2, caractérisé en ce que le mécanisme de commande (37) pour le mouvement de va-et-vient de la paire de crémaillères (30, 31) est un mécanisme de commande à manivelle (36, 40, 41, 42, 43, 44).

4. Dispositif selon la revendication 3, caractérisé en ce que le tourillon de manivelle (43, 44) du mécanisme de commande' à manivelle (37) est réalisé sous forme réglable radialement.

5. Dispositif selon l'une quelconque des revendications 2 à 4, caractérisé en ce que la bielle (36) est articulée sur une extrémité (35') d'un levier à deux bras (33), en ce que le levier (33) est monté à rotation, au moins approximativement en son milieu, et en ce que la paire de crémaillères (30, 31) est articulée sur l'autre extrémité (35).

6. Dispositif selon la revendication 5, caractérisé en ce que le montage à rotation du levier (33) est effectué au moyen d'un arbre rotatif (34) qui sert d'organe de transmission de mouvement à un bras porteur (39) pour les mâchoires de scellage transversal (9).

7. Dispositif selon la revendication 2, caractérisé en ce que la roue dentée à roue libre (26) est montée à rotation sur un coulisseau (57) et en ce que le coulisseau (57) ést accouplé à un mécanisme de commande (52, 53, 54, 55, 56) qui peut être actionné à volonté.

8. Dispositif selon la revendication 7, caractérisé en ce que le mécanisme de commande actionnable à volonté est un disque à came (56) avec un levier d'exploration (54).

9. Dispositif selon la revendication 8, caractérisé en ce que le disque à came (56) est raccordé rigidement au mécanisme de commande à manivelle (37) et en ce qu'il est prévu, pour son actionnement à volonté, une armature d'aimant (53) qui maintient le levier d'exploration (54) en position inactive.

10. Dispositif selon la revendication 9, caractérisé en ce qu'il est prévu un appareil de commande photoélectrique (50) qui peut être réglé sur des repères (51) sur les sachets en vue de l'actionnement de l'armature d'aimant (53).
